# EUROPÄISCHE PATENTSCHRIFT

(11) **EP 1 630 349 B1**
(45) Veröffentlichungstag und Bekanntmachung des Hinweises auf die Patenterteilung: **16.05.2007**
(21) Anmeldenummer: 05016492.0
(22) Anmeldetag: 29.07.2005
(51) Int. Cl.: E21F 1/00

(54) **Zwischendeckenkonstruktion im Tunnelbau und Verfahren zur Herstellung**
Intermediate ceiling for a tunnel and method for its construction
Plafond intermédiaire pour un tunnel et méthode pour sa construction

(30) Priorität: 06.08.2004 DE 102004038595
(43) Veröffentlichungstag der Anmeldung: 01.03.2006
(73) Patentinhaber: ED. ZÜBLIN AG, 70567 Stuttgart (DE)
(72) Erfinder: Walliser, Thomas, 72108 Rottenburg (DE)

(56) Entgegenhaltungen:
- EP-A- 0 465 413
- EP-A- 1 081 331
- CH-A- 192 320
- CH-A- 402 926
- CH-A- 471 287
- PATENT ABSTRACTS OF JAPAN Bd. 2000, Nr. 07, 29. September 2000 (2000-09-29) & JP 2000 104495 A (ISHIKAWAJIMA CONSTR MATERIALS CO LTD), 11. April 2000 (2000-04-11)
- PATENT ABSTRACTS OF JAPAN Bd. 2002, Nr. 08, 5. August 2002 (2002-08-05) & JP 2002 106293 A (NIPPON ZENITH PIPE CO LTD; NIPPON HUME CORP; GEOSTR CORP; MATIERE MARC), 10. April 2002 (2002-04-10)

## Beschreibung

### Technisches Gebiet

Die Erfindung betrifft die Konstruktion einer Zwischendecke im Tunnelbau sowie ein Verfahren, eine erfindungsgemäße Zwischendecke zu fertigen.

### Stand der Technik

Im Tunnelbau ist es aus Sicherheitsgründen üblich geworden, eine Zwischendecke einzuziehen, oberhalb derer im Falle eines Brandes der Rauch abgeführt werden kann.
Hierzu wird die Zwischendecke in üblicher Schalungsbauweise aus Ortbeton erstellt.
Die Platzverhältnisse, vor allem oberhalb der Decke, sind aber sehr beengt und erschweren eine Herstellung aus Ortbeton mittels Schalungen. An den wichtigen Auflagern/Konsolen an den Seiten, wo der Platz besonders beengt ist, ist darüber hinaus eine sichere Verfüllung nur schwer zu gewährleisten. In der EP 0 465 413 A1 wird eine einteilige Zwischendecke eines Tunnels durch Hängestangen am Tunnelgewölbe aufgehängt.
In der Patentschrift CH 402 926 werden vorgefertigte, den Tunnel überspannende, gewölbte Zwischendeckenelemente mit ihren freien Enden über Verbindungselemente mit dem Tunnelgewölbe verbunden. Die Verbindungselemente werden vor Ort mittels Schalung an der Tunnelwand hergestellt, währen die Zwischendecke durch Stützen in Stellung gehalten wird.
In der JP 2000104495 werden zwei aneinanderstoßende Platten, die das Gewölbe eines Tunnels ausbilden, am Ort ihres Zusammentreffens an ihrer Oberseite durch Ausgießen einer dort befindlichen mit Bewehrungen versehenen Ausnehmung versteift.

### Aufgabe der Erfindung

Aufgabe der Erfindung ist es, eine Konstruktion für eine Zwischendecke im Tunnelbau anzugeben, bei der auch die Seiten mit Sicherheit überall abgestützt sind und die in den beengten Platzverhältnissen des Tunnels einfach erstellt werden kann.
Aufgabe ist es auch, ein Verfahren zur Herstellung einer solchen Decke anzugeben.

### Darstellung der Erfindung

Die Erfindung wird durch die im Kennzeichen des Anspruchs 1 bzw. Anspruchs 3 angegebenen Merkmale gelöst.
Wesentliches Merkmal der Konstruktion ist, daß die Zwischendecke (1) aus Fertigteilen (2) zusammengesetzt ist, die in Querrichtung des Tunnels durch "Schlußsteine" (3) aus Ortbeton kraftschlüssig miteinander verbunden sind. Die Erfindung sieht, im Querschnitt des Tunnels betrachtet, zwei Fertigteile (2) vor, die mit jeweils einer ihrer Seiten auf Konsolen (5) der Tunnelwand (6) aufliegen und an der gegenüberliegenden Seite mittels eines "Ortbetonschlußsteins" (3) miteinander verbunden sind. Bevorzugt ragen hierzu aus dem Fertigteil (2) Bewehrungen (4) in den Ortbetonschlußstein (3) hinein.
In einer Variante ist die Zwischendecke (1) nicht völlig eben, sondern leicht gewölbt, so daß die außen an der Tunnelwand (6) aufgelagerten Fertigteile (2) gegen den verbindenden Ortbetonschlußstein (3) drücken. Die Zwischendecke (1) wird dadurch zwischen den Tunnelwandungen (6) eingespannt, wie ein Gewölbe.
In Längsrichtung des Tunnels entsteht die Zwischendecke (1) durch Aneinanderreihen von Fertigteilen (2) und Betonieren der Ortbetonschlußsteine (3). Die Fertigteile (2) der Zwischendecke (1) können in Längsrichtung überlappende Bereiche aufweisen.

Die Herstellung der Zwischendecke (1) erfordert nur geringen Platzbedarf, da sie aus relativ kleinen Teilen (2) zusammengesetzt wird, die auch im Tunnelinneren leicht gehandhabt werden können.
Das Verfahren zur Herstellung der Zwischendecke (1) sieht vor, diese mit einer Seite auf schon vorhandene Konsolen (5) an der Tunnelwandung (6) aufzulegen oder auch durch andere Mittel dort zu verankern und durch eine dann leicht im Tunnel unterbringbare Stützkonstruktion (7) in Sollposition zu halten. Bevorzugt geschieht die Abstützung dann nur noch an oder nahe den Stellen, wo die Ortbetonschlußsteine (3) gefertigt werden müssen.
Nur noch um die Stelle herum, wo die Ortbetonschlußsteine (3) gegossen werden müssen, ist es dann auch nötig, eine Schalung anzubringen.
In einer bevorzugten Ausführung werden die Fertigteile (2) an der Stelle, wo die Ortbetonschlußsteine (3) erstellt werden sollen, auf einen, bevorzugt höhenverstellbaren, Tisch (7) aufgelegt. Auf diesem Tisch (7) wird dann der Zwischenraum zwischen den Fertigteilen (2), unter Verwendung eventueller Hilfsschalungen, zum Beispiel an den Stirnseiten der Ortbetonschlußsteine (3), vergossen. Die Ortbetonschlußsteine (3) sind von oben leicht zugänglich und können daher in hervorragender Qualität hergestellt werden, entweder durch Verdichten des Betons durch Rütteln oder auch einfach durch Verwendung eines selbstverdichtenden Betons.

Die Figur 1 zeigt ein mögliches Ausführungsbeispiel, bei dem zwei Fertigteile (2), verbunden durch einen Ortbetonschlußstein (3), den Tunnel als Zwischendecke (1) überspannen. Der Ortbetonschlußstein (3) wurde auf einem höhenverstellbaren Tisch (7) erstellt.
Fig. 2 zeigt eine Möglichkeit, die Fertigteile (2) in Tunnellängsrichtung aneinanderstoßen zu lassen.

### Legende

- 1: Zwischendecke
- 2: Fertigteil
- 3: Ortbetonschlußstein
- 4: Bewehrung
- 5: Konsole
- 6: Tunnelwandung
- 7: höhenverstellbarer Stütz- und Betoniertisch

## Patentansprüche

1. Zwischendecke (1) im Tunnelbau,
**dadurch gekennzeichnet, daß** sie im Querschnitt des Tunnels betrachtet aus lediglich zwei Fertigteilen (2) besteht, die mit jeweils einer ihrer Seiten an der Tunnelwandung (6) befestigt sind oder auf Konsolen (5) dieser Tunnelwandung (6) auflagern und auf ihrer gegenüberliegenden dem Tunnelinneren zugewandten Seite über aus Ortbeton gegossene Schlußsteine (3) kraftschlüssig miteinander verbunden sind.

2. Zwischendecke (1) nach Anspruch 1,
**dadurch gekennzeichnet, daß** die Fertigteile (2) über Anschlußbewehrungen (4) in den verbindenden gegossenen Ortbetonschlußstein (3) eingebunden sind.

3. Verfahren zur Herstellung einer Zwischendecke (1) nach mindestens einem der Ansprüche 1 und 2,
**dadurch gekennzeichnet, daß** die Fertigteile (2) mit ihren der Tunnelwandung (6) zugewandten Seiten auf dort bereits befindliche Konsolen (5) aufgelegt oder über andere Mittel dort befestigt werden und die Fertigteile (2) dann noch an mindestens einer weiteren noch nicht unterstützten Stelle temporär in Sollposition abgestützt (7) werden,
anschließend eine Schalung an der Stelle der späteren Ortbetonschlußsteine (3) angebracht wird
und die Ortbetonschlußsteine (3) dann gegossen werden.

## Claims

1. An intermediate ceiling (1) in tunnel construction,
**characterized in that**, seen in the tunnel cross-section, it consists of only two precast elements (2) which are each on one of their sides fastened to the tunnel wall (6) or supported on this tunnel wall (6) on corbels (5) and on their opposite side, turned towards the tunnel interior, frictionally interconnected by means of cast-in-situ keystones (3).

2. An intermediate ceiling (1) according to claim a 1,
**characterized in that** the precast elements (2) are bonded into the connecting cast-in-situ keystone (3) by means of starter bars (4).

3. A method for producing an intermediate ceiling (1) according to at least one of claims 1 and 2,
**characterized in that** the precast elements (2) are positioned with their sides turned towards the tunnel wall (6) on corbels (5) already provided there or fastened there by other means and the precast elements (2) are then, in addition, temporarily shored up in a nominal position (7) in at least one other, not yet supported place,
subsequently formwork is installed in the place of the future cast-in-situ keystones (3),
and **in that** the cast-in-situ keystones (3) are then poured.

## Revendications

1. Plafond intermédiaire (1) pour un tunnel,
**caractérisé en ce qu'**il se compose, considéré dans la section du tunnel, seulement de deux pièces préfabriquées (2), qui sont respectivement fixées à l'un de leur côté à la paroi du tunnel (6) ou qu'elles reposent sur des consoles (5) de cette paroi du tunnel (6) et qui sont reliées entre elles de façon solidaire du côté opposé tourné vers l'intérieur du tunnel à des clés de voûte en béton coulé sur place (3).

2. Plafond intermédiaire (1) selon la revendication 1,
**caractérisé en ce que** les pièces préfabriquées (2) sont engagées dans la clé de voûte en béton coulé sur place, créant l'assemblage (3), au moyen d'armatures de raccordement (4).

3. Méthode pour la construction d'un plafond intermédiaire (1) selon au moins l'une des revendications 1 et 2,
**caractérisée en ce que** les pièces préfabriquées (2) avec leurs côtés tournés vers la paroi du tunnel (6) reposent sur les consoles qui s'y trouvent (5) ou y sont reliés par d'autres moyens et les pièces préfabriquées (2) soient encore étayées temporairement en position de consigne en au moins un autre point non encore soutenu (7),
ensuite un coffrage soit fixé à la place de la future clé de voûte en béton coulé sur place (3)
et les clés de voûte en béton coulé sur place (3) soient alors coulées.
